# EUROPÄISCHE PATENTSCHRIFT

(11) **EP 4 359 671 B1**
(45) Veröffentlichungstag und Bekanntmachung des Hinweises auf die Patenterteilung: **25.02.2026**
(21) Anmeldenummer: 22737817.1
(22) Anmeldetag: 22.06.2022
(51) Int. Cl.: F04C 18/02, F04C 29/00

(54) **SCROLLMASCHINE**
SCROLL MACHINE
MACHINE À SPIRALES

(30) Priorität: 22.06.2021 DE 102021206432
(43) Veröffentlichungstag der Anmeldung: 01.05.2024
(73) Patentinhaber: Brose Fahrzeugteile SE & Co. Kommanditgesellschaft, Würzburg, 97076 Würzburg (DE)
(72) Erfinder: RYMA, Denis, 97228 Rottendorf (DE)
(74) Vertreter: FDST Patentanwälte
(86) Internationale Anmeldenummer: PCT/EP2022/067060
(87) Internationale Veröffentlichungsnummer: WO 2022/268904

(56) Entgegenhaltungen:
- EP-A1- 3 159 544
- DE-A1- 102019 108 079
- DE-A1- 102019 215 682

## Beschreibung

Die Erfindung betrifft eine Scrollmaschine, bspw. in Form eines Scrollverdichters, der insbesondere für die Verdichtung von Kältemittel einer Fahrzeugklimaanlage eingesetzt wird.

Bei Kraftfahrzeugen sind regelmäßig Klimaanlagen eingebaut, die mit Hilfe einer einen Kältemittelkreislauf bildenden Anlage den Fahrzeuginnenraum klimatisieren. Derartige Anlagen weisen grundsätzlich einen Kreislauf auf, in dem ein Kältemittel geführt ist. Das Kältemittel, beispielsweise R-744 (Kohlenstoffdioxid, CO₂) oder R-134a (1,1,1,2-Tetrafluorethan), wird an einem Verdampfer erwärmt und mittels eines (Kältemittel-) Verdichters oder Kompressors verdichtet, wobei das Kältemittel anschließend über einen Wärmetauscher die aufgenommene Wärme wieder abgibt, bevor es über eine Drossel erneut zum Verdampfer geführt wird.

Als Kältemittelverdichter wird häufig eine sogenannte Scrollmaschine eingesetzt, um ein Kältemittel zu verdichten. Der Aufbau und die Funktionsweise einer solchen Scrollmaschine, eingesetzt als Verdichter für das Kältemittel einer Kraftfahrzeugklimaanlage, ist beispielsweise in DE 10 2012 104 045 A1 beschrieben. Wesentliche Bestandteile einer solchen Scrollmaschine sind zwei relativ zueinander bewegbare Scrollteile ("Scrolls"). Meist liegt im System auch Öl in Tropfenform oder als Nebel vor, das nach der Verdichtung zumindest teilweise von dem (nach der Verdichtung üblicherweise gasförmigen) Kältemittel abgetrennt wird. Das Kältemittel (gegebenenfalls mit Resten von Öl) wird dann in den Klimakreislauf eingebracht, während das abgetrennte Öl meist innerhalb der Scrollmaschine zur Schmierung von bewegten Teilen an diese herangeführt werden kann.

Die Scrollteile sind in der Regel als ein feststehender, fixierter Scroll (Fixscroll, Verdrängerscroll) und als ein beweglicher, orbitierender Scroll (Gegenscroll, Rotorscroll) ausgeführt. Die beiden Scrolls sind grundsätzlich gleichartig aufgebaut und weisen jeweils eine Basisplatte (Grundkörper, Scrollscheibe) und eine spiralförmige (schneckenförmige), ausgehend von der Basisplatte sich in Axialrichtung erstreckende Wandung (Spiralwand, Scrollwand) auf. Im zusammengesetzten Zustand liegen die Spiralwände der beiden Scrolls verschachtelt ineinander und bilden zwischen den sich abschnittsweise berührenden Scroll-Wandungen mehrere Förderkammern.

Unter einer orbitierenden Bewegung ist hier und im Folgenden insbesondere eine exzentrische, kreisförmige Bewegungsbahn zu verstehen, bei welcher der bewegliche Scroll selbst nicht um die eigene Achse rotiert. Die beiden Scrolls weisen im Betrieb einen möglichst kleinen axialen Abstand zueinander auf, wobei bei jeder orbitierenden Bewegung zwischen den Spiralwänden im Wesentlichen sichelförmige (Verdichter- oder Förder-) Kammern gebildet werden, deren Volumen im Zuge der Bewegung der beiden Scroll zueinander (zumindest bei einem Verdichtungsprozess) von der Außenseite her entlang der Spiralwände in Richtung zur Mittelachse des jeweiligen Scrolls wandert und dabei zunehmend reduziert (und damit das darin geführte Medium verdichtet) wird.

Zum Antrieb des beweglichen Scrolls ist typischerweise ein Elektromotor vorgesehen, dessen Motorwelle mittels eines (A-seitigen) exzentrischen Wellenzapfens (auch: "Wellenpin") mit dem beweglichen Scrollteil antriebstechnisch gekoppelt ist.

Aufgrund von Fertigungstoleranzen unter anderem der beiden Scrollkonturen weicht die reale exzentrische Laufbahn des beweglichen Scrolls in der Regel von einer idealen exzentrischen Laufbahn ab. Um hier eine über die gesamte Orbitationsbewegung möglichst durchgängige radiale Anschmiegung der beiden Scrolls, insbesondere deren Scrollwände, aneinander zu ermöglichen, ist üblicherweise eine am Wellenzapfen drehbar gelagerte Einheit (auch als "Exzentereinheit" oder "Swing Link" bezeichnet) vorhanden. Dieser Swing Link ist dabei gegenüber dem Wellenzapfen exzentrisch gelagert. Konkret ist der Wellenzapfen dabei in einem Lagerzapfen des Swing Links exzentrisch gelagert, wobei der bewegliche Scroll wiederum um den Lagerzapfen drehbar gelagert ist, üblicherweise mittels eines Wälzlagers.

Im (Verdichter-) Betrieb wirken tangentiale Verdichtungskräfte auf die Wände (Scrollwände) der Förderkammern. Diese Verdichtungskräfte wirken auch auf das Zentrum des Lagerzapfens. Diese tangentialen Verdichtungskräfte müssen (insbesondere zur Aufrechterhaltung des Betriebs) mittels einer Antriebs- oder Gegenkraft ausgeglichen werden. Diese Gegenkraft greift dabei im Zentrum des Wellenzapfens an. Aufgrund des Versatzes der Zentren von Wellen- und Lagerzapfen wird dabei ein Drehmoment hervorgerufen, das zur Verdrehung des Swing Link um den Wellenzapfen führt. Aufgrund der Exzentrizität des Lagerzapfens zu dem Wellenzapfen führt diese Verdrehung außerdem zu einer radialen Verschiebung des Zentrums des Lagerzapfens relativ zu dem Zentrum der Motorwelle. Anders ausgedrückt wird dadurch der sogenannte Orbitationsradius verändert und somit der radiale Abstand zwischen den Spiralwänden. Der Swing Link bildet also ein Radius-Ausgleichssystem.

Derartige Scrollmaschinen sind beispielsweise aus DE 10 2019 108 079 A1 und EP 3 159 544 A1 bekannt.

Der Erfindung liegt die Aufgabe zugrunde, eine Scrollmaschine zu verbessern.

Diese Aufgabe wird erfindungsgemäß gelöst durch eine Scrollmaschine mit den Merkmalen des Anspruchs 1. Vorteilhafte und teils für sich erfinderische Ausführungsformen und Weiterentwicklungen der Erfindung sind in den Unteransprüchen und der nachfolgenden Beschreibung dargelegt.

Die erfindungsgemäße Scrollmaschine ist insbesondere als Scrollverdichter und in diesem Rahmen vorzugsweise zur Verdichtung von Kältemittel in einer Fahrzeugklimaanlage eingerichtet und vorgesehen. Dazu umfasst die Scrollmaschine einen ersten Scroll mit einer in einer Axialrichtung vorstehenden ersten Spiralwand. Vorzugsweise umfasst der erste Scroll dabei eine erste Basisplatte, von der die erste Spiralwand vorsteht und dabei einen ersten Spiralgang bildet, und eine (insbesondere um die Spiralwand außenseitig) umlaufende Begrenzungswand. Die Scrollmaschine weist auch einen zweiten Scroll mit einer in Axialrichtung vorstehenden zweiten Spiralwand auf. Insbesondere umfasst auch der zweite Scroll eine zweite Basisplatte, von der die zweite Spiralwand vorsteht. Die zweite Spiralwand greift dabei insbesondere in den ersten Spiralgang exzentrisch zu dem ersten Scroll ein und bildet in einem bestimmungsgemäßen Betrieb aufgrund einer Orbitation gegenüber dem ersten Scroll mit der ersten Spiralwand eine Anzahl von sich entlang der ersten Spiralwand bewegenden Förderkammern (in einem bestimmungsgemäßen Verdichterbetrieb auch als "Verdichterkammern" bezeichnet). Außerdem umfasst die Scrollmaschine einen - vorzugsweise elektrischen - Antrieb sowie eine Antriebswelle, mittels derer der Antrieb und der zweite Scroll mechanisch, insbesondere kraftübertragungstechnisch, gekoppelt sind. Außerdem umfasst die Scrollmaschine ein Radius-Ausgleichssystem, das zwischen die Antriebswelle und den zweiten Scroll geschaltet ist. Dieses Radius-Ausgleichssystem weist einen Exzenter (auch als "Swing Link" bezeichnet) auf, der mittels eines exzentrisch zur Antriebswelle angeordneten Wellenpins (oder auch: Wellenzapfen) mit der Antriebswelle und mittels eines gegenüber dem Wellenpin exzentrischen Lagerzapfens mit dem zweiten Scroll gekoppelt ist. Vorzugsweise ist der Wellenpin separat von dem Exzenter und der Motorwelle, der Lagerzapfen dagegen einstückig (d. h. monolithisch) mit dem Exzenter ausgebildet. Eine Lagerzapfen-(Mittel-)Achse (im Folgenden kurz als "Zapfenzentrum" bezeichnet) ist dabei mit größerem Abstand zur Antriebswellen-(Mittel-)Achse (kurz: "Wellenzentrum") angeordnet als eine Mittel-Achse des Wellenpins ("Pinzentrum").

Der Erfindung liegt die Überlegung zugrunde, dass im bestimmungsgemäßen Betrieb, insbesondere im Verdichterbetrieb, aufgrund des in den Förder- bzw. Verdichterkammern vorliegenden (Fluid-, insbesondere Gas-) Drucks eine Tangentialkraft auftritt, die auf das Zapfenzentrum wirkt. Aufgrund der Exzentrizität von Zapfenzentrum und Pinzentrum resultiert aus dieser Tangentialkraft ein Drehmoment, das um das Pinzentrum dreht. Bei der vorstehend beschriebenen Anordnung der jeweiligen Zentren zueinander wirkt dieses Drehmoment zumindest im Verdichterbetrieb entgegen einer Drehrichtung der Antriebswelle. Da der Wellenpin mit kleinerem Abstand zum Wellenzentrum angeordnet ist als das Zapfenzentrum, kann durch die vorstehend beschriebene Anordnung Platz - insbesondere auf der Stirnfläche der Antriebswelle - geschaffen werden, der wiederum genutzt werden kann, um den Durchmesser des Wellenpins möglichst groß zu gestalten. Dies ermöglicht wiederum ein hohes, sogenanntes (Biege-) Widerstandsmoment, das die Steifigkeit des Wellenpins gegen Biegen widerspiegelt.

Erfindungsgemäß ist der Wellenpin auch mit einem vergleichsweise großen (Pin-) Durchmesser ausgestaltet. Konkret ist in diesem Fall für ein vorgegebenes Lastkollektiv ein Durchmesser des Wellenpins gegenüber einer Anordnung, bei der das Pinzentrum mit größerem Abstand zum Wellenzentrum als das Zapfenzentrum angeordnet ist und die für das gleiche Lastkollektiv ausgelegt ist, vergrößert.

Vorteilhafterweise ermöglicht ein größerer Durchmesser des Wellenpins auch eine bessere "Schmiegung" des Wellenpins in der entsprechenden Aufnahmebohrung des Exzenters, insbesondere dessen Lagerzapfens. Insbesondere wird dadurch eine Hertzsche Flächen-Pressung verringert, was wiederum zur Haltbarkeit des Wellenpins und/oder Exzenters, konkret dessen Lagerzapfens, beiträgt. Außerdem kann aufgrund des größeren Durchmessers des Wellenpins vorteilhafterweise auch eine dynamische Unwucht im Betrieb verringert werden, da aufgrund des erhöhten Biege-Widerstandsmoments eine geringere Biegung des Wellenpins ermöglicht wird. Letzteres ermöglicht wiederum eine geringere Verkippung und damit eine geringere Verlagerung der Masse des zweiten Scrolls im Betrieb.

In einer bevorzugten Ausführung wird die Vergrößerung des Durchmessers des Wellenpins insbesondere ermöglicht, indem der Wellenpin mit möglichst geringem Randabstand, zweckmäßigerweise unter Einhaltung eines kleinstzulässigen Randabstands, zu der Antriebswelle angeordnet ist. Beispielsweise ist der Randabstand dabei der gleiche wie bei der Anordnung mit größerem Abstand zwischen Wellenzentrum und Pinzentrum als zwischen Wellenzentrum und Zapfenzentrum. Optional kann aber auch der Randabstand sogar verringert sein, da bei vergrößertem Durchmesser des Wellenpins die Pressung zwischen Antriebswelle und Wellenpin für die erforderliche Haltekraft (aufgrund der größeren reibwirksamen Fläche) geringer gehalten werden kann und somit die Welle geringer belastet wird. Vorzugsweise ist der Wellenpin dabei separat gefertigt und in die Antriebswelle eingesetzt, zweckmäßigerweise eingepresst. Als "kleinstzulässiger Randabstand" wird dabei insbesondere ein Wert verstanden, bei dem ein randseitiges Ausbeulen der Antriebswelle aufgrund der Presspassung zwischen Wellenpin und Antriebswelle - vorzugsweise auch unter bestimmungsgemäßer Last im Betrieb - vermieden oder zumindest in zulässigen Grenzen gehalten wird. Anders ausgedrückt wird der Durchmesser des Wellenpins vorzugsweise ausgehend von einem Teilkreis der Stirnfläche der Antriebswelle, auf dem das Pinzentrum für eine hinreichende Kraftübertagung auf den zweiten Scroll liegen sollte, derart gewählt, dass der kleinstmögliche Randabstand erhalten bleibt. Der Durchmesser des Wellenpins wird insbesondere also ausgehend von dem gewählten Teilkreis soweit vergrößert, dass der kleinstzulässige Randabstand nicht unterschritten wird.

Weiter bevorzugt spannen das Wellenzentrum, das Zapfenzentrum und das Pinzentrum ein Dreieck auf, liegen also nicht auf einer gemeinsamen Geraden.

In einer weiteren zweckmäßigen Ausführung ist der Exzenter mit seinem Lagerzapfen mittels eines Standard-Lagers, insbesondere mittels eines Standard-Wälzlagers (bspw. ein Kugellager), in dem zweiten Scroll gelagert. Insbesondere wird also - insbesondere im Vergleich zur Anordnung, bei der nur ein geringerer Durchmesser der Wellenpins möglich ist - kein Sonderlager verwendet. Ein solches Sonderlager ist üblicherweise erforderlich, um eine Verkippung oder Verbiegung des Lagerzapfens gegenüber der Antriebswelle, die wiederum aus einer Verbiegung des Wellenpins resultiert, in Bezug auf den zweiten Scroll auszugleichen oder zu verringern, damit letzterer nicht ebenfalls gegenüber der Antriebswelle und dem ersten Scroll verkippt wird. Beispielsweise weist ein solches Sonderlager im Fall eines Kugellagers einen Lagerring mit einer Laufbahn auf, die in Axialrichtung nebeneinander mehrere unterschiedliche Laufbahnradien aufweist. Aufgrund der erhöhten Steifigkeit des Wellenpins ist ein solches (regelmäßig verhältnismäßig teures) Sonderlager nicht (mehr) nötig. Dadurch können erkanntermaßen auch Herstellungskosten gesenkt werden.

In einer zweckmäßigen Ausführung ist das Pinzentrum in bestimmungsgemäßer Rotationsrichtung (der Antriebswelle, insbesondere im Verdichterbetrieb) und vom Wellenzentrum aus gesehen dem Zapfenzentrum nacheilend angeordnet. Bildlich und lediglich beispielhaft zur Verdeutlichung beschrieben liegen das Pinzentrum (bei Blickrichtung vom Scroll in Richtung Antrieb sowie im Fall einer bestimmungsgemäßen Rotationsrichtung der Antriebswelle entgegen dem Uhrzeigersinn) etwa auf einer "halb-Zwei"-Uhr-Position und das Zapfenzentrum grob auf einer "Zwölf"-Uhr-Position (und das Wellenzentrum im Zeigerursprung). Die Kraft, die von dem Wellenpin (insbesondere auf den Lagerzapfen) aufgebracht werden muss, weist dabei insbesondere etwa tangential in Rotationsrichtung. Aufgrund der in Rotationsrichtung "nacheilenden" Anordnung des Wellenpins relativ zu dem Zapfenzentrum ist die vom Wellenpin aufgebrachte Kraft gegen eine möglichst große Wandstärke des Lagerzapfens (und optional auch der Antriebswelle) gerichtet. Dies ist wiederum für eine bessere, insbesondere längere Haltbarkeit (bspw. aufgrund von möglichem Abrieb) vorteilhaft.

Die Rotationsrichtung wird hier und im Folgenden stets insbesondere mit einem Blick, dessen Blickrichtung von einer "A"-Seite in Richtung auf eine "B"-Seite des Antriebs, also vom Scroll in Richtung Antrieb, verläuft, verstanden.

In einer weiteren zweckmäßigen Ausführung weist das Radius-Ausgleichsystem einen, insbesondere in der Antriebswelle starr gehalterten, Begrenzungspin auf. Dieser dient zur Begrenzung einer Ausgleichsbewegung des Exzenters und steht dazu mit diesem in Eingriff. Beispielsweise liegt der Begrenzungspin dabei in einem Langloch des Exzenters und/oder einer Bohrung mit gegenüber dem Begrenzungspin entsprechend vergrößertem Durchmesser ein. Eine Verdrehung des Exzenters ist somit über die Differenz zwischen der Länge bzw. dem Durchmesser dieser "Begrenzungsbohrung" und dem Durchmesser des Begrenzungspins vorgegeben. Das Wellenzentrum ist dabei zweckmäßigerweise zwischen dem Begrenzungspin und der Lagerzapfen-Achse sowie der Achse des Wellenpins angeordnet.

Die Scrollmaschine kommt vorzugsweise als Scrollverdichter zum Einsatz. Die Förderkammern stellen in diesem Fall im bestimmungsgemäßen (Verdichter-) Betrieb (wie vorstehend bereits angedeutet) Verdichterkammern dar, da deren Volumen im Betrieb sich zunehmend verringert. Gleichermaßen ist mit der hier und im Folgenden beschriebenen Scrollmaschine aber auch - insbesondere bei Umkehr der Orbitationsrichtung - ein Expanderbetrieb möglich, also eine Förderung aus einem Hochdruckbereich in einen Niederdruckbereich. Insbesondere für den Fall, dass die Scrollmaschine elektromotorisch angetrieben ist, ist somit auch ein Generatorbetrieb möglich, bei dem der Antrieb der Scrollbewegung durch Expansion eines Mediums in den Förderkammern erfolgt.

Bevorzugt orbitiert im bestimmungsgemäßen Betrieb nur einer der beiden Scrolls, insbesondere der zweite Scroll. In diesem Fall ist der andere, konkret erste Scroll vorzugsweise als feststehender Scroll ausgebildet. Zur Vereinfachung wird der zweite Scroll im Folgenden als orbitierender Scroll (auch: "O-Scroll") bezeichnet. Entsprechend wird der erste Scroll zur Vereinfachung auch als fixierter Scroll oder "F-Scroll" bezeichnet.

Nachfolgend wird ein Ausführungsbeispiel der Erfindung anhand einer Zeichnung näher erläutert. Darin zeigen:
- Fig. 1: in einer Perspektivdarstellung schematisch eine Scrollmaschine,
- Fig. 2: in einer Teilschnittdarstellung schematisch einen Längsschnitt der Scrollmaschine,
- Fig. 3: in einer Detailansicht zu Fig. 2 ausschnitthaft schematisch einen Rotor eines Elektromotors sowie einen ersten Scroll eines Verdichtermoduls der Scrollmaschine, und
- Fig. 4: in einer Ansicht auf einer Oberseite schematisch einen Teil eines radialen Ausgleichssystems der Scrollmaschines.

Einander entsprechende Teile sind in allen Figuren stets mit gleichen Bezugszeichen versehen.

Fig. 1 zeigt eine Scrollmaschine, welche beispielsweise als Scrollverdichter 2, konkret als Kältemittelverdichter, in einem nicht näher dargestellten Kältemittelkreislauf einer Klimaanlage eines Kraftfahrzeugs verbaut ist. Der Scrollverdichter 2 ist elektromotorisch betrieben und weist dazu ein elektrisches (elektromotorisches) Antriebsmodul 4 und ein mit diesem gekoppeltes Verdichtermodul 6 auf. Zwischen dem Antriebsmodul 4 und dem Verdichtermodul 6 ist eine mechanische Schnittstelle 8 vorgesehen, mittels derer das Verdichtermodul 6 antriebstechnisch an das Antriebsmodul 4 angebunden ist. Das Verdichtermodul 6 ist dabei mittels umfangsseitig verteilten, sich in eine Axialrichtung A des Scrollverdichters 2 erstreckenden Flanschverbindungen 10 mit dem Antriebsmodul 4 verbunden, konkret verschraubt.

Das Antriebmodul 4 weist ein Antriebsgehäuse 12 mit einem Innenraum 12a (s. Fig. 2) auf, das Verdichtermodul 6 ein Verdichter- oder "Scrollgehäuse 14" mit einem "Scrollraum 14a". In dem Innenraum 12a ist als Antrieb ein Elektromotor 16 angeordnet. Ein in Fig. 1 unten abgebildeter Gehäuseteilbereich des Antriebsgehäuses 12 umschließt einen Elektronikraum 12b (s. Fig. 2), in dem eine den Elektromotor 16 ansteuernde Motorelektronik (nicht dargestellt) angeordnet ist.

Der Scrollverdichter 2 weist einen (Kältemittel-)Einlass 20 (oder auch: Anschluss) zum Anschluss an den Kältemittelkreislauf und einen (Kältemittel-)Auslass 22 auf. Der Einlass 20 ist in einem dem Elektronikraum 12b zugewandten Bereich des Antriebsgehäuses 12 angeformt. Der Auslass 22 ist an einem "Boden 24" des Scrollgehäuses 14 angeformt. Im angeschlossenen Zustand bildet der Einlass 20 die Niederdruck- oder Saugseite (Sauggasseite) und der Auslass 22 die Hochdruck- oder Pumpseite (Pumpenseite) des Scrollverdichters 2.

Wie aus Fig. 2 ersichtlich, ist im Bereich der mechanischen Schnittstelle 8 ein "abtriebsseitiger" ("A"-seitiger in Richtung auf die nachgelagerten, anzutreibenden Elemente angeordneter) Lagerschild 26 angeordnet. Dieser bildet eine Zwischenwand, auch als "Centerplate" bezeichnet, zwischen dem Antriebsmodul 4 und dem Verdichtermodul 6.

Wie aus Fig. 2 weiter ersichtlich ist, weist das Verdichtermodul 6 des Scrollverdichters 2 einen im Scrollgehäuse 14 angeordneten ersten, feststehenden Scroll (Scrollteil, nachfolgend als fixierter Scroll, kurz "F-Scroll 28" bezeichnet) und einen zweiten, beweglichen Scroll (Scrollteil, nachfolgend als orbitierender Scroll, kurz "O-Scroll 30" bezeichnet) auf. Der O-Scroll 30 ist mittels eines Exzenters, im Folgenden als "Swing Link 32" bezeichnet, über einen Fügestift oder Wellenzapfen (hier: "Wellenpin 34"; s. auch Fig. 3) an eine (Antriebs- oder Motor-) Welle 36 des Elektromotors 16 gekoppelt, welche in den Lagerschild 26 geführt ist. An den Swing Link 32 ist ein Ausgleichsgewicht (hier als "Wuchtgewicht" 32a bezeichnet) exzentrisch angebunden.

Der Swing Link 32 ist mittels eines einstückig mit sich ausgeformten Lagerzapfens 32b in einem im O-Scroll 30 gehaltenen Wälz- oder Kugellager 38 gelagert. Ein weiteres Wälz- oder Kugellager 40 ist zur Lagerung der Welle 36 im Lagerschild 26 angeordnet. Der O-Scroll 30 ist mittels der Welle 36 und des exzentrisch in der Welle 36 eingebrachten Wellenpins 34 im Betrieb des Scrollverdichters 2 orbitierend angetrieben.

Der F-Scroll 28 ist dagegen starr, also gehäusefest im Scrollgehäuse 14 befestigt. Beide Scrolls 28, 30 weisen jeweils zugeordnete schnecken- oder spiralförmige Spiralwände 28a, 30a (Scrollwände, Scrollspiralen) auf, die von einer jeweiligen Basisplatte 28b, 30b axial vorstehen. Der F-Scroll 28 weist zusätzlich eine umfänglich umlaufende Begrenzungswand 28c auf. Die beiden Scrolls 28 und 30 greifen im montierten Zustand mit ihren Spiralwänden 28a, 30a ineinander. Zwischen den Scrolls 28, 30, dies bedeutet zwischen deren Spiralwänden 28a, 30a und den Basisplatten 28b, 30b sind dadurch (Förder- oder) Verdichterkammern 42 gebildet, deren Volumen sich bei Betrieb des Elektromotors 16 verändert.

Der Swing Link 32 bildet ein radiales Toleranz- (oder: Radius-) Ausgleichssystem und ist in Fig. 4 näher dargestellt. Die Kernaufgabe des Swing Links 32 besteht darin, eine dichtende radiale Anschmiegung beider Scrolls 28, 30 aneinander auch trotz Fertigungstoleranzen, insbesondere der beiden Spiralwände 28a und 30a, die einer solchen Anschmiegung entgegenwirken, aufrecht zu halten. Diese Funktion wird nachfolgend anhand von Fig. 4 näher erläutert.

Wie vorstehend beschrieben ist der Swing Link 32 mittels des Wellenpins 34 mit der Welle 36 gekoppelt. Dazu weist der Swing Link 32 eine Bohrung 44 auf, die exzentrisch im Lagerzapfen 32b angeordnet ist. Ein Zapfenzentrum 46 des Lagerzapfens 32b (d. h. dessen Achse) und ein Pinzentrum 48 des Wellenpins 34 (sowie der Bohrung 44, d. h. deren Achse) fallen somit auseinander. Ein Wellenzentrum 50 der Welle 36 (also deren Achse) ist außerdem sowohl zum Zapfenzentrum 46 und zum Pinzentrum 48 versetzt.

Der Abstand zwischen dem Wellenzentrum 50 und dem Zapfenzentrum 46 ist hier größer gewählt als der Abstand zwischen dem Wellenzentrum 50 und dem Pinzentrum 48. Somit spannen die drei Punkte ein Dreieck auf (vgl. Fig. 4 gepunktete Linie). Der Abstand zwischen dem Wellenzentrum 50 und dem Zapfenzentrum 46 beschreibt dabei einen Orbitationsradius Ro, mit dem der O-Scroll 30 im Verdichterbetrieb orbitiert.

Im Ausführungsbeispiel gemäß Fig. 4 sind Pinzentrum 48 und Zapfenzentrum 46 außerdem derart angeordnet, dass das Pinzentrum 48 in einer Rotationsrichtung R der Welle 36 (die hier bei Blickrichtung vom Scrollraum 14a in Richtung auf den Elektromotor 16 entgegen dem Uhrzeigersinn verläuft) und vom Wellenzentrum 50 aus gesehen dem Zapfenzentrum 46 nacheilt. Bildlich gesprochen liegt das Pinzentrum 48 in Bezug auf das Wellenzentrum 50 als Ursprung grob auf einer "Halb-Zwei-Uhr-Position", während das Lagerzentrum 46 etwa auf "Zwölf-Uhr" liegt.

Im Verdichterbetrieb ergibt sich aus dem Gasdruck in den Verdichterkammern 42 eine Tangentialkraft Ft auf die Spiralwände 28a, 30a, die somit auch auf das Zapfenzentrum 46 wirkt. Eine korrespondierende Gegenkraft muss mittels der Welle 36 über den Wellenpin 34 aufgebracht werden und greift somit versetzt zur Tangentialkraft Ft im Pinzentrum 48 an. Aufgrund des Versatzes zwischen Zapfenzentrum 46 und Pinzentrum 48 resultiert aus der Gegenkraft eine zu dieser schräg stehende Resultierende Fr (s. Fig. 4 langgestrichener Kraftvektor). Aufgrund der oben beschriebenen Anordnung von Wellenzentrum 50, Zapfenzentrum 46 und Pinzentrum 48 zueinander ergibt sich hier ein resultierendes Drehmoment Mr, das im Uhrzeigersinn wirkt.

Der Swing Link 32 ist nun mittels eines Begrenzungspins 52 (s. Fig. 3) an der Welle 36 gegen eine Rotation um den Wellenpin 34 gesichert. Der Begrenzungspin 52 ist drehfest in der Welle 36 gehaltert und greift in eine Begrenzungsbohrung 54 im Swing Link 32 ein. Diese Begrenzungsbohrung 54 weist einen größeren Durchmesser als der Begrenzungspin 52 auf, so dass eine geringfügige Verdrehung des Swing Links 32 um den Wellenpin 34 ermöglicht ist. Dadurch wird bei zunehmender Tangentialkraft Ft aufgrund des resultierenden Drehmoments Mr eine Verdrehung des Swing Links 32 im Uhrzeigersinn, damit eine Vergrößerung des Abstands zwischen dem Wellenzentrum 50 und dem Zapfenzentrum 46 und somit eine Vergrößerung des Orbitationsradius Ro bewirkt, so dass die Anschmiegung zwischen O-Scroll 30 und F-Scroll 28 aufrechterhalten oder verbessert wird.

Dadurch, dass der Abstand zwischen Wellenzentrum 50 und Pinzentrum 48 kleiner gewählt ist als der Orbitationsradius Ro (also der Abstand zwischen Wellenzentrum 50 und Lagerzentrum 46) kann der Wellenpin 34, konkret dessen Pinzentrum 48, näher zum Wellenzentrum 50 angeordnet werden. Im Vergleich zu einer Anordnung des Wellenpins 34 mit größerem Abstand zum Wellenzentrum 50 als das Lagerzentrum 46 (Standardanordnung) kann somit, insbesondere bei Auslegung auf das jeweils gleiche Lastkollektiv, aber der Durchmesser des Wellenpins 34 vergrößert werden, ohne dass ein aufgrund der Festigkeit der Welle 36 vorgegebener minimaler Randabstand Am unterschritten wird. Dieser Randabstand Am begrenzt bei der Standardanordnung den Durchmesser des Wellenpins 34. Bei der in Fig. 4 dargestellten Anordnung kann der Durchmesser des Wellenpins 34 (insbesondere zumindest) bis an den Randabstand Am vergrößert werden, so dass der Wellenpin 34 (aufgrund der entsprechenden Erhöhung dessen Biegewiderstandsmoments) eine signifikante Festigkeitssteigerung erfährt. Dadurch wird eine Biegung des Wellenpins 34 unter Belastung und somit auch eine Verkippung des Swing Links 32 verringert. Deshalb kann wiederum das Kugellager 38 als Standardlager ausgeführt werden, da dieses keine Verkippung mehr kompensieren braucht.

Außerdem ist in Richtung der Resultierenden Fr die zwischen dem Wellenpin 34 und dem Rand der Welle 36 liegende Materialstärke erhöht, so dass Ermüdungserscheinungen (bspw. Abrieb) der Welle 36 und/oder des Lagerzapfens 35b) verringert oder eine Zeit bis zu deren Auftreten verlängert werden kann.

Der Gegenstand der Erfindung ist nicht auf das vorstehend beschriebene Ausführungsbeispiel beschränkt. Vielmehr können weitere Ausführungsformen der Erfindung von dem Fachmann aus der vorstehenden Beschreibung abgeleitet werden.
- 2: Scrollverdichter
- 4: Antriebsmodul
- 6: Verdichtermodul
- 8: Schnittstelle
- 10: Flanschverbindung
- 12: Antriebsgehäuse
- 12a: Innenraum
- 12b: Elektronikraum
- 14: Scrollgehäuse
- 14a: Scrollraum
- 16: Elektromotor
- 20: Einlass
- 22: Auslass
- 24: Boden
- 26: Lagerschild
- 28: F-Scroll
- 28a: Spiralwand
- 28b: Basisplatte
- 30: O-Scroll
- 30a: Spiralwand
- 30b: Basisplatte
- 32: Swing Link
- 32a: Wuchtgewicht
- 34: Wellenpin
- 36: Welle
- 38: Kugellager
- 40: Kugellager
- 42: Verdichterkammer
- 44: Bohrung
- 46: Zapfenzentrum
- 48: Pinzentrum
- 50: Wellenzentrum
- 52: Begrenzungspin
- 54: Begrenzungsbohrung
- A: Axialrichtung
- Ft: Tangentialkraft
- Fr: Resultierende
- Mr: resultierendes Drehmoment
- R: Rotationsrichtung
- Ro: Orbitationsradius
- Am: Randabstand

## Patentansprüche

1. Scrollmaschine (2), insbesondere für Kältemittel einer Fahrzeugklimaanlage, aufweisend
- einen ersten Scroll (28) mit einer in einer Axialrichtung (A) vorstehenden ersten Spiralwand (28a),
- einen zweiten Scroll (30) mit einer in Axialrichtung (A) vorstehenden zweiten Spiralwand (30a),
- einen Antrieb (16),
- eine Antriebswelle (36), mittels derer der Antrieb (16) und der zweite Scroll (30) kraftübertragungstechnisch gekoppelt sind, und
- ein Radius-Ausgleichssystem (32), das zwischen die Antriebswelle (36) und den zweiten Scroll (30) geschaltet ist und das einen Exzenter (32) aufweist, der mittels eines exzentrisch zur Antriebswelle (36) angeordneten Wellenpins (34) mit der Antriebswelle (36) und mittels eines gegenüber dem Wellenpin (34) exzentrischen Lagerzapfens (32b) mit dem zweiten Scroll (30) gekoppelt ist,
wobei eine Lagerzapfen-Achse (46) mit größerem Abstand zur Antriebswellen-Achse (50) angeordnet ist als eine Achse (48) des Wellenpins (34), **dadurch gekennzeichnet, dass**
für ein vorgegebenes Lastkollektiv ein Durchmesser des Wellenpins (34) gegenüber einer Anordnung, bei der die Achse (48) des Wellenpins (34) mit größerem Abstand als die Lagerzapfen-Achse (46) angeordnet ist und die für das gleiche Lastkollektiv ausgelegt ist, zur Antriebswellen-Achse (50) angeordnet ist, vergrößert ist.

2. Scrollmaschine (2) nach Anspruch 1,
wobei der Wellenpin (34) mit kleinstmöglichem Randabstand (Am) an der Antriebswelle (36) angeordnet ist.

3. Scrollmaschine (2) nach Anspruch 1 oder 2,
wobei die Lagerzapfen-Achse (46), die Antriebswellen-Achse (50) und die Achse (48) des Wellenpins (34) ein Dreieck aufspannen.

4. Scrollmaschine (2) nach einem der Ansprüche 1 bis 3,
wobei der Exzenter (32) mit seinem Lagerzapfen (32b) mittels eines Standard-Lagers, insbesondere eines Standard-Wälzlagers (38), in dem zweiten Scroll (30) gelagert ist.

5. Scrollmaschine (2) nach einem der Ansprüche 1 bis 4,
wobei die Achse (48) des Wellenpins (34) in bestimmungsgemäßer Rotationsrichtung (R) und von der Antriebswellen-Achse (50) aus gesehen der Lagerzapfen-Achse (46) nacheilend angeordnet ist.

6. Scrollmaschine (2) nach einem der Ansprüche 1 bis 4,
wobei das Radius-Ausgleichsystem (32) einen, insbesondere in der Antriebswelle (36) starr gehalterten, Begrenzungspin (52) aufweist, der zur Begrenzung einer Ausgleichsbewegung des Exzenters (32) mit diesem in Eingriff steht und wobei die Antriebswellen-Achse (50) zwischen dem Begrenzungspin (52) und der Lagerzapfen-Achse (46) sowie der Achse (48) des Wellenpins (34) angeordnet ist.

## Claims

1. Scroll machine (2), in particular for refrigerant of a vehicle air conditioning system, having
- a first scroll (28) with a first spiral wall (28a) projecting in an axial direction (A),
- a second scroll (30) with a second spiral wall (30a) projecting in the axial direction (A),
- a drive (16),
- a drive shaft (36), by means of which the drive (16) and the second scroll (30) are coupled in a power-transmitting manner, and
- a radius compensation system (32) which is connected between the drive shaft (36) and the second scroll (30) and which has an eccentric (32) which is coupled by means of a shaft pin (34), arranged eccentrically with respect to the drive shaft (36), to the drive shaft (36) and by means of a bearing journal (32b), eccentric with respect to the shaft pin (34), to the second scroll (30),
wherein a bearing journal axis (46) is arranged at a greater distance from the drive shaft axis (50) than an axis (48) of the shaft pin (34), **characterized in that**,
for a predetermined load spectrum, a diameter of the shaft pin (34) is increased relative to an arrangement, in which the axis (48) of the shaft pin (34) is arranged at a greater distance than the bearing journal axis (46) and which is designed for the same load spectrum, is arranged from the drive shaft axis (50).

2. Scroll machine (2) according to Claim 1,
wherein the shaft pin (34) is arranged on the drive shaft (36) at the smallest possible edge distance (Am).

3. Scroll machine (2) according to Claim 1 or 2, wherein the bearing journal axis (46), the drive shaft axis (50) and the axis (48) of the shaft pin (34) define a triangle.

4. Scroll machine (2) according to any one of Claims 1 to 3,
wherein the eccentric (32) is mounted with its bearing journal (32b) in the second scroll (30) by means of a standard bearing, in particular a standard anti-friction bearing (38).

5. Scroll machine (2) according to any one of Claims 1 to 4,
wherein the axis (48) of the shaft pin (34) is arranged so as to trail the bearing journal axis (46) in an intended direction of rotation (R) and as viewed from the drive shaft axis (50).

6. Scroll machine (2) according to any one of Claims 1 to 4,
wherein the radius compensation system (32) has a limiting pin (52), which is rigidly supported in particular in the drive shaft (36) and which is in engagement with the eccentric (32) in order to limit a compensating movement of the latter, and wherein the drive shaft axis (50) is arranged between the limiting pin (52) and the bearing journal axis (46) as well as the axis (48) of the shaft pin (34).

## Revendications

1. Machine à volutes (2), en particulier pour un réfrigérant d'un système de climatisation de véhicule, comportant
- une première volute (28) avec une première paroi en spirale (28a) faisant saillie dans une direction axiale (a),
- une deuxième volute (30) avec une deuxième paroi en spirale (30a) faisant saillie dans la direction axiale (a),
- un entraînement (16),
- un arbre d'entraînement (36), au moyen duquel l'entraînement (16) et la deuxième volute (30) sont couplés de manière à transmettre une force, et
- un système de compensation de rayon (32), qui est branché entre l'arbre d'entraînement (36) et la deuxième volute (30) et qui comporte un excentrique (32), qui est couplé à l'arbre d'entraînement (36) au moyen d'une broche d'arbre (34) disposé de manière excentrée par rapport à l'arbre d'entraînement (36) et à la deuxième volute (30) au moyen d'un tourillon (32b) excentré par rapport à la broche d'arbre (34),
un axe (46) de tourillon étant disposé à une distance plus grande de l'axe (50) d'arbre d'entraînement qu'un axe (48) de la broche d'arbre (34), **caractérisée en ce que**
pour un ensemble de charges prédéfini, un diamètre de la broche d'arbre (34) est agrandi par rapport à un agencement, dans lequel l'axe (48) de la broche d'arbre (34) est disposé à une distance plus grande que l'axe (46) de tourillon et qui est conçu pour le même ensemble de charges, est disposé par rapport à l'axe (50) d'arbre d'entraînement.

2. Machine à volutes (2) selon la revendication 1,
la broche d'arbre (34) étant disposée sur l'arbre d'entraînement (36) à une distance des bords (Am) la plus petite possible.

3. Machine à volutes (2) selon la revendication 1 ou 2,
l'axe (46) de tourillon, l'axe (50) d'arbre d'entraînement et l'axe (48) de la broche d'arbre (34) de l'arbre formant un triangle.

4. Machine à volutes (2) selon l'une des revendications 1 à 3,
l'excentrique (32) étant monté par son tourillon (32b) dans la deuxième volute (30) au moyen d'un palier standard, en particulier d'un palier à roulement standard (38).

5. Machine à volutes (2) selon l'une des revendications 1 à 4,
l'axe (48) de la broche d'arbre (34) étant disposé à la suite de l'axe (46) de tourillon dans la direction de rotation (R) conforme à l'utilisation prévue et vu depuis l'axe (50) d'arbre d'entraînement.

6. Machine à volutes (2) selon l'une des revendications 1 à 4,
le système de compensation de rayon (32) comportant une broche de limitation (52), en particulier maintenue rigidement dans l'arbre d'entraînement (36), qui est en prise avec l'excentrique (32) pour limiter un mouvement de compensation de celui-ci, et l'axe (50) d'arbre d'entraînement étant disposé entre la broche de limitation (52) et l'axe (46) de tourillon et l'axe (48) de la broche d'arbre (34).
